# EUROPÄISCHE PATENTSCHRIFT

(11) **EP 0 256 167 B1**
(45) Veröffentlichungstag und Bekanntmachung des Hinweises auf die Patenterteilung: **12.08.1992**
(21) Anmeldenummer: 86116412.7
(22) Anmeldetag: 26.11.1986
(51) Int. Cl.: H01R 9/03, H01R 23/66, H01R 17/00, H01R 9/07

(54) **Elektrische Kontaktanordnung für eine insbesondere als mehradriges Kabel ausgebildete Leiteranordnung**
Contact arrangement for a multiconductor cable
Arrangement de contacts pour un câble multiconducteur

(30) Priorität: 09.08.1986 DE 3627041
(43) Veröffentlichungstag der Anmeldung: 24.02.1988
(73) Patentinhaber: Multi-Contact AG Basel, CH-4056 Basel (CH)
(72) Erfinder: Neidecker, Rudolf, CH-4000 Basel (CH); Kunz, Jacques, CH-4124 Schönenbuch (CH)
(74) Vertreter: Lauer, Joachim, Dr.

(56) Entgegenhaltungen:
- DE-A- 2 001 024
- DE-A- 3 019 060
- DE-C- 360 501

## Beschreibung

Die Erfindung betrifft eine elektrische Kontaktanordnung nach dem Oberbegriff des Anspruchs 1. Solche Kontaktanordnungen finden vorzugsweise mit einer grossen Anzahl von über die Länge eines mehradrigen Kabels verteilten Anschlussstellen und einer entsprechenden Anzahl von mehrpoligen Anschlusssteckern für die Parallel-Stromversorgung von Verbrauchern, vor allem von Niederstrom- und/oder Niederspannungsverbrauchern wie Lampen und dergl., verbreitet Anwendung.

Eine Kontaktanordnung der vorgenannten Art ist bekannt aus der DE 30 19 060 A1. Dort ist je Anschlussstelle nur eine zwischen zwei nebeneinanderliegenden Adern eines Flachkabels angeordnete Isolierungsausnehmung vorgesehen. An einander diametral gegenüberliegenden Randbereichen einer Isolierungsausnehmung liegen beide Leiter unter Bildung entsprechender Kontaktstellen frei. Jeder Anschlussstecker weist nur einen Steckkontakt auf, der zwei einander im Steckerquerschnitt diametral gegenüberliegende, quer zur Leiterlängsrichtung langgestreckte und voneinander durch einen Isolierkörper getrennte Kontaktelemente umfasst. Durch Drehen des in eine Isolierungsausnehmung eingesetzten Steckers um eine quer zur Leiterlängsrichtung orientierte Mittelachse der Isolierungsausnehmung kann die beiden Kontaktelementen gemeinsame Ebene zwischen einer quer zur Leiterlängsrichtung orientierten Einschaltlage und einer parallel zur Leiterlängsrichtung orientierten Ausschaltlage verstellt werden.

Verbesserungsbedürftig ist bei der bekannten Ausführung die Sicherheit der Kontakthaltung, weil der zweipolige Steckkontakt in seiner Einschaltstellung im wesentlichen nur reibungsschlüssig gesichert ist und daher keine zuverlässig gleichbleibenden Kontaktflächen gewährleisten kann. Für manche Anwendungsfälle besteht auch der Wunsch nach erhöhter Spannungsfestigkeit zwischen den Leitern bzw. Kabeladern im Bereich der Anschlussstellen, die bei der bekannten Ausführung wegen des vergleichsweise geringen Abstandes zwischen den Kontaktelementen des Steckkontaktes vor allem in feuchter Umgebung recht begrenzt ist.

Aufgabe der Erfindung ist daher die Schaffung einer Kontaktanordnung, die sich gegenüber dem Bekannten durch erhöhte Kontaktsicherheit sowie gegebenenfalls durch erhöhte Spannungsfestigkeit auszeichnet. Die erfindungsgemässe Lösung dieser Aufgabe kennzeichnet sich durch die Merkmale des Anspruchs 1 bzw. des Anspruchs 5.

Infolge der erfindungsgemäss vorgesehenen Kontaktierung innerhalb einer Mehrzahl von Isolierungsausnehmungen mit einer entsprechenden Anzahl von Steckkontakten, die somit im allgemeinen je einpolig ausgeführt werden können, ergibt sich eine vorteilhaft einfache Möglichkeit zur formschlüssigen Arretierung der Kontakte in ihrer Anschluss- bzw. Einschaltstellung. Dies gilt nicht nur für jene Ausführungen, die im eingesetzten Zustand des Anschlusssteckers keine Schaltmöglichkeit aufweisen, also nur durch Einsetzen und Ziehen des Steckers schaltbar sind, sondern auch für solche Ausführungen, die durch Drehen oder Verschieben des eingesetzten Steckers zwischen verschiedenen Stellungen schaltbar sind. Gerade hier lässt sich nämlich mit Hilfe von gegeneinander abgegrenzten Isolierungsausnehmungen zur Aufnahme jeweils eines Steckkontaktes in einer Einschaltstellung - oder mehrerer derselben - einerseits und einer Ausschaltstellung andererseits sowie ferner mit Hilfe von Durchlässen innerhalb des Isoliermaterials zwischen diesen Ausnehmungen für das Verschieben des Steckkontaktes eine sichere Formschlussarretierung des Steckkontaktes in seinen verschiedenen Wirkstellungen sowie eine zuverlässige Kontaktgabe bzw. Kontakttrennung erreichen. Weiterhin lassen sich die gegenseitigen Abstände der Kontaktelemente und damit die Kriechstromwege an den verschiedenen Steckkontakten eines Anschlusssteckers ohne grundsätzliche Einschränkung durch die zulässigen Querschnittsabmessungen eines mehrpoligen Steckkontaktes bequem auf vergleichsweise grosse Werte bringen.

Wesentliche Weiterbildungen und Ausgestaltungen der Erfindung sind durch die Merkmale von nachgeordneten Ansprüchen bestimmt, zu deren Erläuterung auf die Zeichnungen Bezug genommen wird. Hierin zeigt:
- Fig.1: eine perspektivische Querschnittdarstellung einer Kontaktanordnung mit zweipoligem Anschlussstecker und entsprechender Mehrloch-Anschlussstelle eines Flachkabels,
- Fig.2: einen Längsschnitt der Anschlussstelle gemäss Fig.1 mit eingesetztem Stecker, in einer durch die Achsen der beiden Flachkabeladern verlaufenden Schnittebene,
- Fig.3: eine Darstellung entsprechend Fig.2 für eine schaltbare Abwandlung der Flachkabel-Kontaktanordnung, ebenfalls mit in die Anschlussstelle eingesetztem Stecker,
- Fig.4: eine weitere Ausführung einer Flachkabel-Kontaktanordnung mit schaltbarer Mehrloch-Anschlussstelle, dargestellt in Draufsicht bezüglich der Aderebene des Flachkabels,
- Fig.5: eine Draufsicht entsprechend Fig.4 für eine ebenfalls schaltbare Kontaktanordnung mit MehrlochAnschlussstelle an einem zweiadrigen Breit-Flachkabels mit verstärktem Mittel-Isoliersteg,
- Fig.6: einen Querschnitt der vorangehenden Kontaktanordnung gemäss Schnittebene VI-VI in Fig.5,
- Fig.7: eine nichtschaltbare Flachkabel-Kontaktanordnung mit Mehrloch-Anschlussstelle und darin eingesetzten, selbstschneidend kontaktierenden Steckkontakten, dargestellt in einem Längsschnitt gemäss Ebene VII-VII in Fig. 8,
- Fig.8: einen Querschnitt der Anschlussstelle mit eingesetztem Stecker gemäss Schnittebene VIII-VIII in Fig. 7 und
- Fig. 9: eine abgewandelte Flachkabel-Kontaktanordnung mit Mehrloch-Anschlussstelle und selbstschneidend kontaktierenden Steckkontakten in Draufsicht bezüglich der Flachkabelebene.

Die dargestellten Ausführungsbeispiele zeigen Anwendungen der Erfindung auf Leiteranordnung in Form von Flachkabeln mit weichflexibler bzw. weichelastischer Isolierung und darin eingebetteten, ebenfalls entsprechend flexiblen Adern als zu kontaktierende Leiter. Es kommen jedoch grundsätzlich auch andersartige Leiteranordnungen in Betracht, z.B. Leitungen mit formsteifen oder im wesentlichen nur plastisch verformbaren, insbesondere draht- oder stangenförmigen Leitern. Auch hinsichtlich der Verformbarkeit der Isolierung bestehen breite Variationsmöglichkeiten. So wird zwar vielfach ein beträchtlicher elastischer Verformungsbereich des Isoliermaterials mit bestimmten Werten des Elastizitätsmoduls jedenfalls im Bereich der die Steckkontakte aufnehmenden Isolierungsausnehmungen anzustreben sein, um die Kontaktgabe und die formschlüssige Lagesicherung der Steckkontakte unter Vorspannung zu gewährleisten, jedoch ist es grundsätzlich auch denkbar, diese Anpress- und Vorspannfunktion ganz oder teilweise den dann entsprechend federelastisch ausgebildeten Steckkontakten oder auch den Leitern zuzuweisen, wobei die Auswahl des Isoliermaterials nach anderen Gesichtspunkten freizügig möglich wird. Die erfindungsspezifischen Vorteile können dabei unter Berücksichtigung geeigneter, an sich üblicher konstruktiver Anpassungen verwirklicht werden.

Bei der Ausführung nach Fig.1 und 2 besteht das Flachkabel 1 aus einer Isolierung 2, in die zwei nebeneinander verlaufenden Adern 3a und 3b eingebettet sind. Im Bereich der Anschlussstelle 4 sind zwischen den beiden Adern die Isolierung durchgreifende, symmetrisch zur Längsmittelachse des Kabels angeordnete Ausnehmungen 2a und 2b eingestanzt, die jeweils an einander diametral gegenüberliegenden Randbereichen Kontaktstellen K beider Adern freilegen.

Ein in die Anschlussstelle 4 eingesetzter, zweipoliger Stecker 5 mit zwei Anschlussleitungen 6a und 6b umfasst einen Isolierkörper 7, innerhalb dessen die Endabschnitte 8 der Anschlussleitungen durch Klemm- oder Lötverbindungen 9 an je ein zugehöriges Kontaktelement 10a bzw. 10b angeschlossen sind. Letztere bilden zusammen mit je einem im wesentlichen zylindrischen Isolierelement 11a bzw. 11b Steckkontakte 12a bzw. 12b, die mit ihren oberen Endabschnitten stoffschlüssig in den Stecker-Isolierkörper 7 eingbettet sind und mit ihren unteren Abschnitten die Isolierungsausnehmungen 2a bzw. 2b durchgreifen. An den unteren Enden der Steckkontakte bilden die Isolierelemente 11a, 11b je einen kegelförmigen Kopf 13, der mit seiner oberen Schulter an der Unterseite der Kabelisolierung anliegt und den Stecker in seiner Anschlussstellung sichert. Der Kopfdurchmesser ist so bemessen, dass die elastische Nachgiebigkeit der Isolierung das Durchgreifen der Ausnehmungen 2a und 2b mit erträglichem Kraftaufwand und ohne Beschädigung der Isolierung ermöglicht. Im unteren Abschnitt der Steckkontakte ist jeweils eine peripheral verlaufende Einsenkung 14 gebildet, in die der freiliegende Kontaktstellenbereich der beiden Adern unter Bildung einer vergleichsweise grossen Berührungsfläche im Bereich des betreffenden Kontaktelementes 10a bzw. 10b einrastet.

Wie aus der Darstellung in Fig.2 ersichtlich, sind die Steckkontakte 12a und 12b an ihrem Querschnittsumfang mit einander in Richtung quer zu ihrer Verbindungslinie paarweise gegenüberliegenden Kontakt- und Isolierelementen versehen, die ausserdem in Bezug auf diese Verbindungslinie zueinander antimetrisch angeordnet sind. Dadurch wird sichergestelltm dass trotz der Freilegung symmetrischer Kontaktstellen K beider Adern innerhalb beider Isolierungsausnehmungen jeder Steckkontakt bzw. jedes Kontaktelement nur mit jeweils einer zugeordneten Ader in Verbindung treten kann. Es versteht sich, dass gegebenenfalls mehrere Kontaktelemente an einem Steckkontakt nebeneinanderliegend vorgesehen werden können, sofern die vorstehende Bedingung für die selektive Aderkontaktierung gewahrt bleibt.

Im bisher beschriebenen Umfang entspricht die Kontaktanordnung nach Fig.3 der Ausführung nach Fig.1 und 2, weshalb für die Steckkontakte und die sie in der dargestellten Lage aufnehmenden Isolierungsausnehmungen die gleichen Bezugszeichen eingetragen sind. Die Ausführung nach Fig.3 ist jedoch darüberhinaus mit Hilfe zusätzlicher Isolierungsausnehmungen 2c und 2d, die jeweils unmittelbar neben den Ausnehmungen 2a bzw. 2b angeordnet und mit diesen durch offene Durchgangsbereiche 2e bzw. 2f verbunden sind, zu einer ein- und ausschaltbaren Kontaktverbindung weiterentwickelt. Zum Umstellen aus der angedeuteten Einschalt- bzw. Kontaktstellung in die Ausschaltstellung braucht lediglich der Anschlussstecker mit seinen Steckkontakten 12a und 12b in Richtung des Pfeils P3 verschoben zu werden, bis die Steckkontakte in die Isolierungsausnehmungen 2c bzw. 2d einrasten. Da letztere von geringerem Durchmesser und daher ohne randseitige Verbindung mit den Kabeladern sind, ist kein Kontakt gegeben. Ein zusätzlicher Axialschlitz 2g an der Ausnehmung 2c sowie eine zusätzliche Trennstelle 2h zwischen den Ausnehmungen 2a und 2d sorgen für ausreichende Nachgiebigkeit der Isolierung in Kabelquerrichtung, so dass die Verschiebung der Steckkontakte keinen zu grossen Widerstand findet, andererseits aber eine ausreichende elastische Quervorspannung der Isolierung erhalten bleibt.

Bei der Ausführung nach Fig.4 ist in der Isolierung eine Aussparung gebildet, die aus drei miteinander über Durchgangsbereiche 402d verbundenen Isolierungsausnehmungen 402a, 402b und 402c besteht. Innerhalb dieser Aussparung ist der zwei Kontaktelemente 412a und 412b aufweisende Steckkontakt zwischen verschiedenen Stellungen bewegbar angeordnet, wobei die Kontaktelemente in entsprechende Isolierungsausnehmungen einrasten und damit in der betreffenden Stellung festgehalten sind. Die Isolierungsausnehmungen bilden Kontaktstellen K für die elektrische Verbindung der Kontaktelemente mit jeweils einem zugehörigen Leiter. Es ergibt sich daher eine aderselektive Kontaktierung, wobei vorteilhafterweise einfache und billige Kontaktelemente verwendet werden können.

Diese Kontaktanordnung ist als Umschalter mit kontaktfreier Mittelstellung ausgebildet. Die Kontaktelemente 412a und 412b können durch Ueberführung zwischen den Stellungen I und II in jeweils gegensinniger Polung mit den Leitern verbunden sowie ferner durch Verschieben in die ebenfalls als Rastausnehmungen ausgebildeten Durchgangsbereiche 402d in die kontaktfreie Mittelstellung gebracht werden. Massgebend für die Schaltwirkung sind grundsätzlich verschiedene Anordnungen von Isolierungsausnehmungen, die je einer Schaltstellung zugeordnet sind. Speziell im Beispiel ist die Ausnehmung 402b mit dem Vorteil einer einfachen Gestaltung den beiden Ausnehmungsanordnungen gemäss Schaltstellung I und II gemeinsam zugeordnet. Im Beispielsfall umfasst die Verstellbewegung der Konttaktelemente bzw. des Steckers eine translatorische und eine rotatorische Komponente. Grundsätzlich sind jedoch auch Ausführungen mit im wesentlichen nur translatorischer oder rotatorischer Schaltbewegung anwendbar. Insbesondere können die Kontaktelemente dabei auch in an sich bekannter Weise an einem gemeinsamen Steckelement mit geeignetem Isolierkörper angeordnet sein. Dabei kommen z.B. auch Gestaltungen in Betracht, bei denen die Aussparung im Kabel einen vergleichsweise grossen, zentralen Durchgangsbereich aufweist, an den sich mehrere kleinere Rastausnehmungen mit Kontaktstellen zur Aufnahme der Kontaktelemente anschliessen.

Bei der Ausführung nach Fig.5 und 6 ist ein Breit-Flachkabel 501 mit Isolierung 502 und verstärktem Isolierungs-Mittelsteg 501a sowie mit zwei Adern 503a und 503b vorgesehen. Eine solche Ausführung kommt insbesondere für höhere Betriebsspannungen mit Vorteil in Betracht. Hier bilden zwei nur in Kabelquerrichtung mit gegenseitigem Abstand angeordnete Isolierungsausnehmungen 502a und 502b nur mit je einer zugeordneten Ader eine Kontaktstelle K, so dass einfache, durchgehend leitende Steckkontakte verwendet werden können.

Auch diese Kontaktanordnung ist mit Hilfe von zusätzlichen Isolierungsausnehmungen 502c und 502d, die mit den Ausnehmungen 502a bzw. 502b überlappend angeordnet sind, ein- und ausschaltbar gestaltet. Die Schaltbewegung der Steckkontakte bzw. des - hier nicht besonders dargestellten - Steckers ist jedoch infolge der gewählten Umrissgestaltung und gegenseitigen Lage der Ausnehmungsanordnungen 502a/502c sowie 502b/502d gemäss Pfeilen P5a und P5b rotatorisch, was gegebenenfalls erwünscht sein kann.

Bei der Kontaktanordnung nach Fig.7 und 8 sind zwei Isolierungsausnehmungen 702a und 702b vorhanden, deren Umfang mit Abstand von zwei Flachkabelleitern 703a, 703b verläuft. Zwei zugehörige Steckkontakte 712a und 712b sind an in Kabelquerrichtung zueinander gegensinnig orientierten Umfangsbereichen mit je einem schneidenförmig vorstehenden Kontaktelement 710a bzw. 710b versehen, dass sich längs des in die betreffende Isolierungsausnehmung eingreifenden Steckkontaktabschnittes erstreckt. Die jeweils zu den Kontaktelementen 710a, 710b diametral angeordneten Bereiche des Querschnittsumfangs der beiden Steckkontakte sind isolierend ausgebildet bzw. mit zu den Kontaktelementen komplementären Isolierelementen versehen. Auf diese Weise sind die Kontaktelemente und Isolierbereiche bezüglich der Leiteranordnung zueinander antimetrisch angeordnet, so dass jedes Kontaktelement beim Einführen der durch einen (nicht dargestellten) Steckerkörper starr miteinander verbundenen Steckkontakte 712a, 712b in die Isolierungsausnehmungen nur mit der ihm zugeordneten Kabelader 703a bzw. 703b in Kontakt treten kann. Hierbei durchschneiden die äusseren Längskanten der Kontaktelemente die vergleichsweise dünne Isoliermaterialschicht an der engsten Stelle zwischen Kontaktstecker und Ader, so dass die Schneidkanten eine sichere Kontaktierung bewirken.

Bei der Ausführung nach Fig.9 sind zwei Steckkontakte 912a und 912b mit schneidenförmigen Kontaktelementen 910a bzw. 910b vorgesehen, wobei jedoch jeweils an zwei einander diametral entgegengesetzten Bereichen des Querschnittsumfanges der Steckkontakte je eine vorstehende Kontaktschneide vorhanden ist. Gleichwohl ist auf vorteilhaft einfache Weise dafür gesorgt, dass der in eine Isolierungsausnehmung eingeführte Steckkontakt durch sein Kontaktelement nur mit derjenigen Ader 903a bzw. 903b in Verbindung treten kann, welche dieser Isolierungsausnehmung zugeordnet ist. Dies ist dadurch erreicht, dass die beiden Isolierungsausnehmungen in Kabelquerrichtung gegensinnig versetzt innerhalb der Isolierung zwischen den beiden Adern angeordnet sind, nämlich mit unterschiedlichen beiderseitigen Abständen A und B zwischen Steckkontaktumfang und benachbarter Ader. Der Ueberstand der Kontaktschneiden an den Steckkontakten ist so bemessen, dass jeweils nur die dünnere Isoliermaterialschicht gemäss Abstand B von den Kontaktschneiden zur Kontaktgabe durchtrennt werden kann. Diese Ausführung hat den Vorteil einer besonders einfachen Gestaltung und günstigen Herstellbarkeit der Steckkontakte.

## Patentansprüche

1. Elektrische Kontaktanordnung, für eine insbesondere als mehradriges Kabel ausgebildete, langgestreckte Leiteranordnung (1; 501), die eine Isolierung (2; 502) aus elastisch nachgiebigem Material sowie mindestens eine innerhalb ihrer Längserstreckung angeordnete Anschlussstelle (4) mit wenigstens einer Isolierungsausnehmung (2a,b ; 402a,b ; 502,a,b ; 702a,b) aufweist, in welch letzterer mindestens ein Leiter (3a,b ; 503a,b ; 703a,b ; 903a,b) zur Bildung einer Kontaktstelle (K) mit einem in die Ausnehmung eingesetzten Steckkontakt (12a,b ; 412a,b ; 712a,b ; 912a,b) zugänglich ist, dadurch gekennzeichnet, dass jeweils eine Anschlussstelle (4) eine Mehrzahl von mit gegenseitigem Abstand angeordneten Isolierungsausnehmungen (2a,b ; 402a,b ; 502a,b ; 702a,b) für die Aufnahme je mindestens eines Steckkontaktes (12a,b ; 412a,b ; 712a,b ; 912a,b) aufweist und dass die Steckkontakte je ein Kontaktelement (10a,b ; 710a,b ; 910a,b) aufweisen, das im Anschlusszustand des Steckers (5) mit einem im Randbereich der zugehörigen Isolierungsausnehmung angeordneten Leiter (3a,b ; 503a,b ; 703a,b ; 903a,b) in Kontaktberührung tritt.

2. Elektrische Kontaktanordnung nach Anspruch 1, dadurch gekennzeichnet, dass die Leitern (3a,b ; 503a,b) nebeneinander liegen ; dass die Isolierung für jeweils eine Anschlussstelle (4) mindestens zwei im Bereich zwischen zwei benachbarten Leitern (3a,b ; 503a,b ; 703a,b ; 903a,b) angeordnete Ausnehmungen (2a,b ; 402a,b ; 502a,b ; 702a,b ; 903a,b) aufweist, in deren Randbereich jeweils ein dieser Ausnehmung zugeordneter der beiden benachbarten Leiter (3a, 3b) zur Kontaktierung durch den in die Ausnehmung eingesetzten Steckkontakt (12a, 12b) zugänglich ist.

3. Elektrische Kontaktanordnung nach Anspruch 2, dadurch gekennzeichnet, dass an einer Anschlussstelle der Leiteranordnung mindestens zwei in Kabellängsrichtung gegeneinander versetzt angeordnete Isolierungsausnehmungen (2a, 2b) vorgesehen sind, dass die Steckkontakte (12a, 12b) an ihrem Querschnittsumfang mit mindestens einem Kontaktelement (10a, 10b) und mindestens einem Isolierelement (11a, 11b) versehen sind und dass diese Kontakt- bzw. Isolierelemente in Bezug auf die Leiteranordnung (3a, 3b) zueinander antimetrisch angeordnet sind.

4. Elektrische Kontaktanordnung nach Anspruch 2 oder 3, dadurch gekennzeichnet, dass an jeweils einer Anschlussstelle der Leiteranordnung mindestens zwei in Leiterlängsrichtung mit gegenseitigem Abstand angeordnete Isolierungsausnehmungen (402a, 402b) vorgesehen sind, dass wenigstens eine dieser Ausnehmungen im Bereich ihres Umfanges mindestens eine jeweils nur für einen dieser Ausnehmung zugeordneten Leiter zugängliche Kontaktstelle (K) bildet und dass die Kontaktstellen bzw. zu diesen komplementäre Isolierbereiche in Bezug auf die Leiteranordnung antimetrisch angeordnet sind.

5. Elektrische Kontaktanordnung, nach einem der vorangehenden Ansprüche, dadurch gekennzeichnet, dass an der Anschlussstelle (4) der Leiteranordnung mindestens eine aus mehreren miteinander über wenigstens einen Durchgangsbereich (2h ; 402d) verbundenen Isolierungsausnehmungen bestehende Aussparung (2a-2f ; 402a-c) gebildet ist, innerhalb deren der Steckkontakt (12a,b ; 412a,b) zwischen verschiedenen Stellungen, (I, II) in denen das Kontaktelement in eine der Ausnehmungen eingreift, bewegbar ist, und dass innerhalb des Umfanges wenigstens einer dieser Isolierungsausnehmungen mindestens eine Kontaktstelle (K) an einem zugeordneten Leiter (3a,b) gebildet ist.

6. Elektrische Kontaktanordnung nach den Ansprüchen 4 und 5, dadurch gekennzeichnet, dass innerhalb einer einem Steckkontakt (412a; 412b) zugeordneten Anordnung von unter Bildung eines offenen Durchgangsbereiches (402d) miteinander verbundenen Isolierungsausnehmungen (402a, 402b; 402b, 402c) jeweils zwei Ausnehmungen Kontaktstellen (K) für verschiedene Leiter bilden.

7. Kontaktanordnung nach Anspruch 6, dadurch gekennzeichnet, dass die den beiden Steckkontakten (412a,b) zugeordneten Ausnehmungsanordnungen einander in der Weise überlappend ausgebildet sind, dass die Kontaktstelle (K : 402b) einer beiden Anordnungen gemeinsamen Isolierungsausnehmung einem ersten Leiter zugeordnet ist und dass die Kontaktstellen (K : 402a, K : 402c) jeweils zweier den beiden Anordnungen nicht gemeinsamen Isolierungsausnehmungen gemeinsam einem zweiten Leiter zugeordnet sind.

8. Elektrische Kontaktanordnung nach einem der Ansprüche 5 bis 7, dadurch gekennzeichnet, dass mindestens eine jeweils einem Steckkontakt zugeordnete Anordnung von miteinander durchgehend verbundenen Isolierungsausnehmungen wenigstens eine kontaktfreie Ausnehmung (402d) aufweist, die eine Ausschaltstellung für den darin befindlichen Steckkontakt bildet.

9. Elektrische Kontaktanordnung nach einem der vorangehenden Ansprüche, dadurch gekennzeichnet, dass an mindestens einer Anschlussstelle der Leiteranordnung wenigstens zwei Isolierungsausnehmungen (702a, 702b) vorgesehen sind, deren Umfang mit Abstand von benachbarten Leitern (703a, 703b) verläuft, dass die Steckkontakte (712a, 712b) jeweils an einander gegenüberliegenden Bereichen ihres Querschnittsumfanges mit wenigstens einem schneidenförmig vorstehenden Kontaktelement (710a,b) und mindestens einem komplementären Isolierelement versehen sind und dass diese Kontakt- und Isolierelemente bei benachbarten Steckkontakten eines Steckers in Bezug auf die Leiteranordnung (703a, 703b) zueinander antimetrisch angeordnet sind.

10. Elektrische Kontaktanordnung nach einem der vorangehenden Ansprüche, dadurch gekennzeichnet, dass an mindestens einer Anschlussstelle der Leiteranordnung wenigstens zwei Isolierungsausnehmungen mit unterschiedlichen Abständen (A, B) von den beiden Leitern sowie mit in Kabelquerrichtung zueinander gegensinnig verteiltem Abstandsverhältnis vorgesehen sind und dass die Steckkontakte (912a, 912b) an ihrem Querschnittsumfang mit wenigstens einem diametral vorstehenden, zweischneidigen Kontaktelement (910, 910b) versehen sind, derart, dass jede Kontaktschneide beim Einsetzen des betreffenden Steckkontaktes in eine Isolierungsausnehmung jeweils nur die Isolierung des dieser Ausnehmung zugeordneten Leiters unter Kontaktgabe durchtrennen kann.

## Claims

1. Electric contact arrangement for an elongated conductor arrangement (1,501) particularly constructed as a multicore cable and which has an insulation (2,502) made from elastically resilient material, as well as at least one connection point (4) located within its longitudinal extension and having at least one insulating recess (2a,b; 402a,b; 502a,b; 702a,b), in which at least one conductor (3a,b; 503a,b 703a,b; 903a,b) is accessible for forming a contact point (K) with a plug contact (12a,b; 412a,b; 712a,b; 912a,b) inserted in the recess, characterized in that in each case one contact point (4) has a plurality of insulating recesses (2a,b; 402a,b; 502a,b; 702a,b) arranged with a reciprocal spacing for receiving in each case at least one plug contact (12a,b; 412a,b; 712a,b; 912a,b) and that the plug contacts in each case have a contact element (10a,b; 710a,b; 910a,b), which in the connected state of the plug (5) comes into contact with a conductor (3a,b; 503a,b; 703a,b; 903a,b) located in the marginal area of the associated insulating recess.

2. Electric contact arrangement according to claim 1, characterized in that the conductors (3a,b; 503a,b) are juxtaposed, that the insulation for in each case one connection point (4) has at least two recesses (2a,b; 402a,b; 502a,b; 702a,b; 903a,b) arranged in the area between two adjacent conductors (3a,b; 503a,b; 703a,b; 903a,b) and in whose marginal area one of these two adjacent conductors (3a,3b) associated in each case with said recess is accessible for contacting by the plug contact (12a,12b) inserted in the recess.

3. Electric contact arrangement according to claim 2, characterized in that at a connection point of the conductor arrangement are provided at least two insulating recesses (2a,2b) reciprocally displaced in the cable longitudinal direction, that the plug contacts (12a,12b) are provided on their cross-sectional circumference with at least one contact element (10a,10b) and at least one insulating element (11a,11b) and that said contact or insulating elements are arranged antimetrically with respect to the conductor arrangement (3a,3b).

4. Electric contact arrangement according to claims 2 or 3, characterized in that at at least one connecting point of the conductor arrangement are provided at least two insulating recesses (402a,402b) arranged in reciprocally spaced manner in the conductor longitudinal direction, that at least one of these recesses in the vicinity of its circumference forms at least one contact point (K) only accessible for a conductor associated with said recess and that the contact points or the insulating areas complementary thereto are arranged antimetrically relative to the conductor arrangement.

5. Electric contact arrangement according to one of the preceding claims, characterized in that at the connection point (4) of the conductor arrangement is formed at least one opening (2a-f; 402a-c) comprising several insulating recesses interconnected by means of at least one passage area (2h,402d) and within said opening the plug contact (12a,b; 412a,b) is movable between different positions (I,II), in which the contact element engages in one of the recesses and that within the circumference of at least one of these insulating recesses is formed at least one contact point (K) on an associated conductor (3a,b).

6. Electric contact arrangement according to claims 4 and 5, characterized in that within an arrangement of insulating recesses (402a,402b) interconnected whilst forming an open passage area (402d) and associated with a plug contact (412a,412b), in each case two recesses form contact points (K) for different conductors.

7. Contact arrangement according to claim 6, characterized in that the recess arrangements associated with the two plug contacts (412a,b) are constructed so as to overlap one another in such a way that the contact point of an insulating recess common to both arrangements is associated with a first conductor and that the contact points (K:402a, K:402c) of in each case two insulating recesses not common to both arrangements are jointly associated with a second conductor.

8. Electric contact arrangement according to one of the claims 5 to 7, characterized in that at least one arrangement of through connected insulating recesses associated with a plug contact has at least one contact-free recess (402d), which forms an off-position for the plug contact located therein.

9. Electric contact arrangement according to one of the preceding claims, characterized in that at at least one connecting point of the conductor arrangement there are at least two insulating recesses (702a, 702b), whose circumference is spaced from the adjacent conductors (703a,703b), that the plug contacts (712a,712b) are provided on facing areas of the cross-sectional circumference with at least one contact element (710a,b) projecting in cutting edge-like manner and at least one complementary insulating element and that said contact and insulating elements are arranged antimetrically to one another with respect to the conductor arrangement (703a,703b) in the case of adjacent plug contacts of a plug.

10. Electric contact arrangement according to one of the preceding claims, characterized in that at at least one connecting point of the conductor arrangement there are at least two insulating recesses with different spacings (A,B) of the two conductors, as well as a reciprocal oppositely distributed spacing ratio in the cable transverse direction and that the plug contacts (912a,912b) on the cross-sectional circumference are provided with at least one diametrically projecting, two cutting edge contact element (910a,910b), so that each contact cutting edge, on inserting the particular plug contact in an insulating recess, can only cut through the insulation of the conductor associated with said recess, accompanied by contact making.

## Revendications

1. Disposition de contacts électriques destinée particulièrement à un câble multiconducteur dont les conducteurs s'étendent dans le sens de la longueur (1; 501), qui présente un isolant (2; 502) en un matériau souple et élastique ainsi qu'au moins un point de raccordement (4) disposé dans sa longueur avec au moins un évidement dans l'isolation (2a, b ; 402a, b ; 502a, b ; 702a, b), et dans ledit évidement de laquelle un conducteur (3a, b ; 503a, b ; 703a, b ; 903a, b) au moins est accessible pour constituer un point de contact (K) avec un contact enfichable (12a, b ; 412a, b ; 712a, b ; 912a , b) introduit dans l'évidement, **caractérisée en ce que** chaque point de raccordement (4) présente une pluralité d'évidements dans l'isolation (2a, b ; 402a, b ; 502a, b ; 702a, b) disposés à une distance réciproque par rapport à lui pour recevoir eu moins un contact enfichable (12a, b ; 412a, b ; 712a, b ; 912a , b) et que les contacts enfichables présentent chacun un élément de contact (10a, b ; 710a, b ; 910a, b) qui en position de raccordement de la fiche (5) entre en contact avec un des conducteurs (3a, b ; 503a, b ; 703a, b ; 903a, b) associé à l'évidement dans l'isolation correspondant.

2. Disposition de contacts électriques selon la revendication 1, caractérisée en ce que les conducteurs (3a, b ; 503a, b) sont disposés près l'un de l'autre, que l'isolent pour chaque point de raccordement (4) présente au moins deux évidements (2a, b ; 402a, b ; 502a, b ; 702a, b ; 903a, b) disposés dans la zone entre deux conducteurs (3a, b ; 503a, b ; 703a, b ; 903a, b) voisins, et que dans cette zone périphérique chacun des deux conducteurs (3a, 3b) voisins associés à cet évidement est accessible à la mise en contact par l'introduction dans l'évidement du contact enfichable (12a, 12b).

3. Disposition de contacts électriques selon la revendication 2, caractérisée en ce qu'un point de raccordement de la disposition des conducteurs est muni d'au moins deux évidements dans l'isolation (2a, 2b) disposés de manière décalée l'un par rapport à l'autre dans la direction de le longueur du câble, que les contacts enfichables (12a, 12b) sont munis à la périphérie de leur section d'au moins un élément de contact (10a, 10b) et d'au moins un élément isolant (11a, 11b) et que ces éléments de contact ou isolants sont disposés de manière opposée l'un à l'autre par rapport à la disposition des conducteurs (3a, 3b).

4. Disposition de contacts électriques selon la revendication 2 ou 3, caractérisée en ce que chaque point de raccordement de le disposition des conducteurs est muni d'au moins deux évidements dans l'isolation (402a, 402b) disposés à une distance réciproque dans le sens de la longueur des conducteurs, qu'eu moins un de ces évidements dans l'isolation dans le zone de sa périphérie constitue eu moins un point de contact (K) accessible à un des conducteurs associés à cet évidement et que les points de contact sont disposés d'une manière opposée à ces domaines isolants complémentaires par rapport à le disposition des conducteurs.

5. Disposition de contacts selon une quelconque des revendications précédentes, caractérisée en ce qu'au moins un espace libre (2a-2f ; 402a-c) existent parmi les plusieurs évidements dans l'isolation reliés par au moins un domaine de traversée (2b ; 402d) est aménagé au point de raccordement (4) de la disposition des conducteurs, dans lequel le contact enfichable (12a, b ; 412a, b) peut se déplacer entre des postions différentes (I, II) dans lesquelles l'élément de contact s'enclenche dans un des évidements, et qu'à la périphérie d'au moins un des évidements dans l'isolation un point de contact (K) au moins est assuré avec un conducteur associé (3a, b).

6. Disposition de contacts électriques selon le revendication 4 ou 5, caractérisée en ce qu'à l'intérieur d'une disposition, associée à un contact enfichable (412e ; 412b), d'évidements dans l'isolation (402a, 402b ; 402b, 402c) reliés l'un à l'autre par un orifice de passage (402d) ouvert, deux évidements constituent chacun des points de contact (K) pour des conducteurs différents.

7. Disposition de contacts selon la revendication 6, caractérisée en ce que les deux dispositions d'évidement associées eux deux contacts enfichables (412a, b) sont construites de manière à se chevaucher l'une l'autre de sorte que le point de contact (K ; 402b) de l'un des deux évidements dans l'isolation communs aux deux dispositions soit associé à un premier conducteur et que les points de contact (K, 402a ; K ; 402c) de l'un des deux évidements dans l'isolation non communs aux deux dispositions soient associés chacun en commun à un deuxième conducteur.

8. Disposition de contacts électriques selon l'une quelconque des revendications 5 à 7, caractérisée en ce qu'au moins une disposition, associée chacune à un contact enfichable, d'évidements dans l'isolation reliés en permanence l'un à l'autre présente eu moins un évidement (402d) sans contact qui constitue une position de non-connexion pour le contact enfichable qui y est situé.

9. Disposition de contacts électriques selon l'une quelconque des revendications précédentes, caractérisée en ce qu'au moins un point de raccordement de le disposition des conducteurs est muni d'au moins deux évidements dans l'isolation (703a, 703b), dont la périphérie s'étend à une distance des conducteurs voisins (703a, 703b), que les contacts enfichables (712a, 712b) sont munis chacun d'au moins un élément de contact (710a, b) en forme de lame, disposé dans les domaines périphériques de leur section situés en face l'un de l'autre, et d'au moins un élément isolant complémentaire, et que ces éléments de contact et éléments isolants sont disposés près des contacts enfichables voisins d'une fiche d'une manière opposée l'un à l'autre par rapport à la disposition des conducteurs (703a, 703b).

10. Disposition de contact électrique selon l'une quelconque des revendications précédentes, caractérisée en ce qu'au moins un point de raccordement de la disposition des conducteurs est muni d'au moins deux évidements dans l'isolation situés à des distances (A, B) différentes de chacun des deux conducteurs et en même temps dans une relation de distance répartie de manière à se faire face mutuellement par rapport à le section du câble, et que les contacts enfichables (912a, 912b) sont munis à le périphérie de leur section d'eu moins un élément de contact (910a, 910b) à deux lames disposées diamétralement en saillie, de sorte que chaque lame de contact, lors de l'introduction du contact enfichable correspondant dans un évidement dans l'isolation, perce seulement l'isolant du conducteur associé à cet évidement pour établir le contact.
